# DEMANDE DE BREVET EUROPEEN

(11) **EP 1 354 821 A2**
(43) Date de publication de la demande: **22.10.2003**
(21) Numéro de dépôt: 03290926.9
(22) Date de dépôt: 15.04.2003
(51) Int. Cl.: B65D 85/62

(54) **Paquetage de bardeaux**

(30) Priorité: 18.04.2002 FR 0204825
(71) Demandeur: Hervé, Pierre, 97411 Bois Nefles Saint Paul, Ile de la Réunion (FR)
(72) Inventeur: Hervé, Pierre, 97411 Bois Nefles Saint Paul, Ile de la Réunion (FR)
(74) Mandataire: Tanguy, Gilbert André

(57) **Abrégé**

Paquetage (1) de bardeaux (2) caractérisé en ce que les bardeaux (2) sont disposés superposés sur leur largeur (1) sur une colonne de paquetage (20), mais non strictement superposés sur leur longueur (L) sur cette colonne de paquetage (20), le paquetage de bardeaux ne comporte donc qu'une seule colonne de paquetage (20) de bardeaux de largueur (l) égale à la largeur (l) d'un bardeau (2) et d'une longueur supérieure à la longueur (L) d'un bardeau (2).

## Description

La présente invention concerne un paquetage perfectionné pour bardeaux. Certaines couvertures ou certains bardages sont réalisés en utilisant des tuiles plates en bois également appelées bardeaux. Les bardeaux adoptent couramment une forme rectangulaire plate. Certains bardeaux, obtenus par tranchage en deux, sur la longueur en diagonale le long de la section, d'un bardeau plat en forme de planchette, adoptent alors une section biseautée et présentent donc une épaisseur variable avec un côté fin et un côté épais. Nous nommerons ces bardeaux des bardeaux biseautés. Quel qu'en soit le support, liteaux, voligeage jointif ou non, ces bardeaux sont soit cloués, soit agrafés, soit fixés par tout autre moyen sur ce support.

Les bardeaux sont couramment paquetés. Le paquetage selon l'invention répond à plusieurs fonctions dans le processus d'industrialisation et de commercialisation des bardeaux. La première fonction est d'offrir un paquetage perfectionné pour la phase de traitement. Le traitement est couramment effectué par autoclave ou par trempage et a notamment pour fonction l'imprégnation de fongicide et insecticide ou de produits spécifiques améliorant notamment les caractéristiques de résistance mécanique des bardeaux. La seconde fonction est de solidariser favorablement les bardeaux lors de la phase de transport de gros. Pour le transport de gros, les bardeaux sont couramment rassemblés par paquets sur une palette, les palettes étant elles même déposées dans des containers. Pour cette phase de transport, le paquetage selon l'invention, optimise la bonne tenue des paquets, assure aux paquets un volume extérieur parallélépipédique et augmente donc le nombre de bardeaux pouvant être contenus dans un container. La troisième fonction est de solidariser favorablement les bardeaux lors de la phase de pose. La phase de pose est une phase de chantier durant laquelle les bardeautiers portent les paquets jusque sur les toits, ouvrent les paquets puis fixent un à un les bardeaux sur leurs supports. Le paquetage selon l'invention offre des caractéristiques de transport, de maniabilité de protection de bardeaux et de présentation perfectionnés. Un objet de l'invention est de proposer un paquetage perfectionné pour bardeaux qui réponde favorablement à chacune des phases, de traitement, de transport de gros et de pose sur site et qui sur de chacune de ces phases améliore les paquetages connus de l'art antérieur.

L'art antérieur propose des conditionnements de bardeaux. Ces conditionnements prennent couramment la forme d'un paquet de bardeaux composé de trois colonnes, dans sa forme standard deux colonnes comptent 18 bardeaux et 1 colonne compte 17 bardeaux. Ce paquetage présente couramment un seul cerclage. Les bardeaux sont également parfois empaquetés en nombre indéfini et cela avec un seul cerclage, les bardeaux sont placés sans sens défini petit côté et épais côté mélangés , mis en botte anarchiquement et non trillés.

Pour la phase de traitement, la durée de traitement est longue, donc cher, et parfois peu efficace. En effet, dans l'art antérieur les bardeaux sont couramment cerclés en force avec peu d'interstice entre les bardeaux pour que les produits de traitement pénètrent favorablement et efficacement le bois. Les paquets de bardeaux doivent donc être traités sur une durée de temps longue afin de laisser le temps au produit d'imprégner le bois. Il peut s'en suivre une irrégularité dans les zones de traitement de bardeaux avec tous les désavantages que cela représente.

Pour la phase de transport de gros la palettisation est difficile et peu stable. En effet, les paquets de bardeaux adoptent un volume légèrement ballonné et en tout cas non strictement parallélépipédique. Ceci entraîne un volume mort entre paquets de bardeaux assez important et donc coûteux Le cerclage de la palette par 4 cerclages est obligatoire. La manipulation avec des engins de levage (chariot élévateur, trans-palettes) est difficile et risqué. Le chargement du camion est également difficile et long.

Lors de l'étape de pose les paquets de bardeaux sont lourds à porter. La préhension de la botte de la botte est difficile, ou plus grave, le cerclage du paquet se casse dès la prise en main. La botte de bardeaux est en perpétuelle instabilité. Au portage, le centre de gravité est loin du corps (300mm) ce qui rend ce portage plus difficile. Le paquetage de bardeaux de part son volume important est sujet aux chocs. La résistance est alors médiocre et de nombreux bardeaux peuvent être endommagés. Cela engendre des pertes de bardeaux au chargement des camions et surtout un perte considérable sur les chantiers du fait que les bardeaux tombent et sont alors trop abîmés pour être utilisés. En effet dès que le paquet de bardeaux commence à se défaire, le paquetage se délite et perd de son efficacité entraînant une perte de temps importante ainsi qu'une perte de bardeaux préjudiciable. Dans le cas spécifique de bardeaux biseautés, lors de la pose, les bardeaux se présentent dans un sens aléatoire et le bardeautier doit fournir une attention soutenue ainsi qu'une manipulation spécifique pour présenter le bardeau selon son bon côté.

L'invention pallie aux défauts de l'art antérieur et propose un paquetage qui présente les caractéristiques suivants :

Dans un aspect de l'invention, les bardeaux sont disposés superposés sur leur largeur sur une colonne. Cette colonne de bardeaux est ensuite cerclée.

Dans un aspect de l'invention, les bardeaux sont disposés superposés sur leur largeur sur une colonne, mais non strictement superposés sur leur longueur. Le paquetage de bardeaux ne comporte donc qu'une seule colonne de bardeaux de largueur égale à la largeur d'un bardeau et d'une longueur supérieur à la longueur d'un bardeau. Cette colonne de bardeaux est ensuite cerclée.

Dans un aspect perfectionné de l'invention, la colonne de bardeau comporte deux sous colonnes, une première partie des bardeaux est strictement superposé sur une première sous colonne et une seconde partie des bardeaux est strictement superposé sur une seconde sous colonne.

Dans un aspect de l'invention, les deux sous colonnes sont distantes d'une distance inférieure à la moitié de la longueur d'un bardeau. Les bardeaux sont donc tous superposés un à un sur au moins la moitié de leur longueur.

Dans un aspect de l'invention, dans le cas de bardeaux à section biseautés, les bardeaux sont disposés leur côté épais vers l'extérieur du paquetage et leur côté fin vers l'intérieur du paquetage. Dans cette variante, le côté fin des bardeaux est donc toujours protégé contre les chocs.

Dans un aspect de l'invention, le paquetage de bardeaux comporte 36 bardeaux. 18 bardeaux sont disposés sur une première sous colonne et 18 autres bardeaux sont disposés selon une seconde sous colonne. Dans un aspect, les bardeaux sont disposés par paire en alternance régulière sur les deux sous colonnes. Le paquet présente donc une forme géométrique régulière et symétrique, et le bardeautier lors de la pose dispose de bardeaux présentés par paire dans le même sens. Dans cet aspect de l'invention, le paquet de bardeau est cerclé par deux cerclages. Les cerclages se positionnent environ au tiers de la longueur du paquet.

L'invention propose donc un paquetage qui présente les avantages suivants

Pour la phase de paquetage, l'invention propose donc un paquetage rapide de conditionnement manuel, ou sur machine semi automatique et automatique. Le cerclage est aisé et économique.

Pour la phase de traitement, le traitement (par autoclave ou par trempage) est aisé et rapide. La pénétration du produit facilité par les espaces obtenus du à la préparation du paquet. En effet les bardeaux étant disposés sur deux sous colonnes de paquetage non confondues laissent du jour pour que le produit puisse imprégner plus facilement le bois. Le fait de paqueter l'ensemble des bardeaux sur une seule et unique colonne de paquetage permet par ailleurs de présenter en contact avec le produit toutes les sections latérales des bardeaux ce qui n'était pas possible dans l'art antérieur. Le paquetage selon l'invention permet par simple trempage une imprégnation complète et totale de chaque bardeau. La zone de pureau est libre d'obstacle pour tout produit de traitement sans ouverture du paquet. L'invention permet entre autre, un traitement de décoration, type peinture ou autre tel que liquide épais, sans avoir besoin d'ouvrir le paquet et autorise un traitement en série.

Pour le transport de gros, l'invention propose un paquetage offrant un gain de place dans les entrepôts. En effet, les bardeaux étant paquetés sur une simple colonne, le volume extérieur du paquet adopte une forme strictement parallélépipédique. Ceci n'est pas le cas dans un cas de paquetage sur plusieurs colonnes puisque alors les paquets peuvent se balonner. Les paquets de bardeaux deviennent palettisables et donc gerbables. L'invention nécessite un cerclage de palette par 2 cerclages seulement. La manipulation avec des engins de levage tel qu'un chariot élévateur est simple et sans risque. La gerbalibité des paquets de bardeaux est sans limite et ceci sans risque d'écrasement ni de déformation du paquet. La conténarisation est optimisée et le nombre de bardeaux contenus dans un container est amélioré.

Pour la pose, la présentation sur une simple colonne propose un centre de gravité plus près du porteur (60mm) que dans l'art antérieur. Le paquet ne se déforme pas. Les risque d'éclatement du paquet sont limités. La manipulation est facilitée et moins soumise aux risques de chocs car le paquet est plus petit et plus maniable que dans l'art antérieur et en cas de choc, résiste au choc. La préhension par les magasinier, les transporteurs et les poseurs est facilitée. Le paquetage selon l'invention protège les extrémités fines du bardeau des chocs puisqu'ils se trouvent cerclés dans le milieu du paquet et ne sont donc pas soumis aux chocs. L'invention permet un maintien à plat du paquet sur le toit, le rendant ainsi plus stable et limite ainsi les risques de chute du paquet. Pour le poseur, les bardeaux lui sont présenté deux par deux dans le même sens. Le poseur prend immédiatement les bardeaux par paire sans se tromper de sens. Cet aspect de l'invention apporte un gain de temps pour la mise en place.

Le poids et le volume d'un paquet standard permet d'être rayonné en magasin et permet la dispose acceptable pour un consommateur pour porter le paquet et le disposer dans un chariot ce qui n'était pas possible dans l'art antérieur. Un paquet standard de 36 bardeaux de taille 800 mm x 270 mm x 120 mm pèse environ 10,8 kg. Le bois adopté est aussi bien un bois d'essence résineuse comme du cryptoméria, ou des bois durs comme le tamarin, le châtaigner ou le teck.

On se référera maintenant aux figures sur lesquelles :
La Figure 1 représente une vue de côté du paquetage selon l'invention
La Figure 2 représente une vue de dessus du paquetage selon l'invention.
La Figure 3 représente une vue en perspective d'un bardeau

Sur la Figure 1 est représentée un paquetage (1) de bardeaux (2,Fig3) vu de côté. Le paquetage contient 36 bardeaux. Tous les bardeaux sont superposés sur leur largeur et selon une colonne (20). Tous les bardeaux sont superposés sur leur largeur et selon une colonne (20) de paquetage. Sur la Figure 1 représente pour une meilleure visibilité les bardeaux rassemblés par paire. On trouve donc 9 paires de bardeaux selon une première sous colonne de paquetage (5) disposés alternativement dans le paquetage avec 9 autres paires de bardeaux disposés selon une seconde colonne de paquetage (6). Les bardeaux présentent leur côté épais de leur section vers l'extérieur du paquetage et le côté le plus fin de leur section vers l'intérieur du paquetage. On retrouve donc 9 paires de bardeaux disposés selon un sens dans une première sous colonne (5) et neuf paires de bardeaux disposés selon le contre sens selon une seconde sous colonne (6). Le paquetage présente donc une forme régulière symétrique et parfaitement parallélépipédique. Vu de côté la forme du paquet est dentelée. Les deux sous colonnes de paquetage (5,6) sont distantes d'une distance (7) de moins de la moitié d'une longueur d'une planche de bardeaux et de plus du sixième d'une longueur de bardeau. A titre indicatif nous donnons ici les dimensions de paquetage adoptés selon nos modèles standards :

| Longueur des bardeaux | Nombre de bardeaux | Longueur du paquet |
|---|---|---|
| 800 mm | 36 | 1000 mm |
| 600 mm | 36 | 800 mm |
| 400 mm | 36 | 550 mm |
| 300 mm | 36 | 400 mm |

Pour solidariser le paquet, le paquetage est cerclé de deux cerclages (9).

La Figure 2 représente vue de haut le paquetage selon l'invention. Le paquetage, sous cette vue prend une forme strictement rectangulaire. Y figure le premier bardeau (2) de la première sous colonne de paquetage (5) et une partie visible du premier bardeau (2') de la seconde sous colonne de paquetage (6).

La Figure 3 représente en perspective un bardeau biseauté (2). Vu de haut, le bardeau (2) adopte une forme de tuile plate rectangulaire longiligne d'une longueur nommé (L) et d'une largeur (1) inférieure à la longueur (L). Vu de côté le bardeau (2) adopte une coupe en forme de biseau. Selon sa largeur (1), Le bardeau biseauté (2) présente une première face latérale (10) couramment nommée grand côté et une seconde face latérale (11) nommé petit côté.

L'invention propose donc un paquetage (1) de bardeaux (2) caractérisé en ce que les bardeaux sont empilés superposés et cerclés par un cerclage (9) selon une colonne de paquetage (20).

L'invention propose donc également un paquetage (1) de bardeaux (2) caractérisé en ce que les bardeaux (2) sont disposés superposés sur leur largeur sur une colonne de paquetage (20), mais non strictement superposés sur leur longueur sur cette colonne de paquetage (20), le paquetage de bardeaux ne comporte donc qu'une seule colonne de paquetage (20) de bardeaux de largueur égale à la largeur d'un bardeau (2) et d'une longueur supérieure à la longueur d'un bardeau (2).

L'invention propose donc également un paquetage (1) de bardeaux (2) caractérisé en ce que la colonne de paquetage (20) de bardeaux comporte deux sous colonnes de paquetage, une première partie des bardeaux est strictement superposé selon sa longueur (L) et selon sa largeur (1) sur une première sous colonne de paquetage (5) et une seconde partie des bardeaux est strictement superposé selon sa longueur (L) et selon sa largeur (1) sur une seconde sous colonne de paquetage (6).

L'invention propose donc également un paquetage (1) de bardeaux (2) caractérisé en ce que les deux sous colonnes (5,6) de paquetage sont distantes d'une distance inférieure à la moitié de la longueur d'un bardeau et d'une distance supérieure à un sixième de la longueur d'un bardeau (2).

L'invention propose donc également un paquetage (1) de bardeaux (2) caractérisé en ce que les bardeaux sont à section biseautés présentant un côté épais (10) et un côté fin (11), les bardeaux sont disposés leur côté épais (10)vers l'extérieur du paquetage et leur côté fin (11) vers l'intérieur du paquetage, le côté fin (11) des bardeaux étant donc toujours protégé contre les chocs.

L'invention propose donc également un paquetage (1) de bardeaux (2) selon la revendication 5 caractérisé en ce que les bardeaux (2) sont disposés par paire en alternance régulière sur les deux sous colonnes de paquetage (5,6).

L'invention propose donc également un paquetage (1) de bardeaux (2) selon la revendication 2 caractérisé en ce que le paquetage (1) de bardeaux (2) est cerclé par deux cerclages (9), les cerclages se positionnent environ au tiers de la longueur de la colonne de paquetage (20).

L'invention propose donc également un paquetage (1) de bardeaux (2) selon la revendication 1 caractérisé en ce que le paquetage (1) répond favorablement à toutes les phases de traitement, de transport de gros, de pose et de commercialisation en grande surface.

L'invention propose donc également un procédé de paquetage de bardeaux (2) caractérisé en ce qu'il comprend
- une succession régulière et alternée d'étapes de mise en paquet de bardeaux biseautés (2) par paire dans un sens selon une première sous colonne (5) d'une colonne de paquetage (20) puis par paire dans un sens inversé selon une seconde sous colonne (6) de la colonne de paquetage (20)
- une étape de cerclage

On voit donc bien que de nombreuses variantes éventuellement susceptbles de se combiner peuvent ici être apportés sans jamais sortir du cadre de l'invention tel qu'il est défini ci-après

## Revendications

1. Paquetage (1) de bardeaux (2) **caractérisé en ce que** les bardeaux sont empilés superposés et cerclés par un cerclage (9) selon une colonne de paquetage (20).

2. Paquetage (1) de bardeaux (2) selon la revendication 1 **caractérisé en ce que** les bardeaux (2) sont disposés superposés sur leur largeur (1) sur une colonne de paquetage (20), mais non strictement superposés sur leur longueur (L) sur cette colonne de paquetage (20), le paquetage de bardeaux ne comporte donc qu'une seule colonne de paquetage (20) de bardeaux de largueur (1) égale à la largeur (1) d'un bardeau (2) et d'une longueur supérieure à la longueur (L) d'un bardeau (2).

3. Paquetage (1) de bardeaux (2) selon la revendication 2 **caractérisé en ce que** la colonne de paquetage (20) de bardeaux comporte deux sous colonnes de paquetage, une première partie des bardeaux est strictement superposé selon sa longueur (L) et selon sa largeur (1) sur une première sous colonne de paquetage (5) et une seconde partie des bardeaux est strictement superposé selon sa longueur (L) et selon sa largeur (1) sur une seconde sous colonne de paquetage (6).

4. Paquetage (1) de bardeaux (2) selon la revendication 3 **caractérisé en ce que** les deux sous colonnes (5,6) de paquetage sont distantes d'une distance inférieure à la moitié de la longueur d'un bardeau et d'une distance supérieure à un sixième de la longueur d'un bardeau (2).

5. Paquetage (1) de bardeaux (2) selon la revendication 4 **caractérisé en ce que** les bardeaux sont à section biseautés présentant un côté épais (10) et un côté fin (11), les bardeaux sont disposés leur côté épais (10) vers l'extérieur du paquetage et leur côté fin (11) vers l'intérieur du paquetage, le côté fin (11) des bardeaux étant donc toujours protégé contre les chocs.

6. Paquetage (1) de bardeaux (2) selon la revendication 5 **caractérisé en ce que** les bardeaux (2) sont disposés en alternance régulière sur les deux sous colonnes de paquetage (5,6).

7. Paquetage (1) de bardeaux (2) selon la revendication 5 **caractérisé en ce que** les bardeaux (2) sont disposés en alternance régulière par paire sur les deux sous colonnes de paquetage (5,6).

8. Paquetage (1) de bardeaux (2) selon la revendication 2 **caractérisé en ce que** le paquetage (1) de bardeaux (2) est cerclé par deux cerclages (9), les cerclages se positionnent environ au tiers de la longueur de la colonne de paquetage (20).

9. Paquetage (1) de bardeaux (2) selon la revendication 1 **caractérisé en ce que** le paquetage (1) répond favorablement à toutes les phases de traitement, de transport de gros, de pose et de commercialisation en grande surface.

10. Procédé de paquetage de bardeaux (2) **caractérisé en ce qu'**il comprend
- une succession régulière et alternée d'étapes de mise en paquet de bardeaux biseautés (2) par paire dans un sens selon une première sous colonne (5) d'une colonne de paquetage (20) puis par paire dans un sens inversé selon une seconde sous colonne (6) de la colonne de paquetage (20)
- une étape de cerclage
